# EUROPÄISCHE PATENTSCHRIFT

(11) **EP 1 654 440 B1**
(45) Veröffentlichungstag und Bekanntmachung des Hinweises auf die Patenterteilung: **07.01.2009**
(21) Anmeldenummer: 04740664.0
(22) Anmeldetag: 05.07.2004
(51) Int. Cl.: F01D 11/00, F01D 25/12

(54) **GASTURBINE MIT EINEM DICHTUNGSELEMENT IM BEREICH DES LEITSCHAUFELKRANZES ODER DES LAUFSCHAUFELKRANZES DES TURBINENTEILS**
GAS TURBINE HAVING A SEALING ELEMENT IN THE AREA OF THE VANE RING OR OF THE MOVING BLADE RING OF THE TURBINE PART
TURBINE A GAZ COMPRENANT UN ELEMENT D'ETANCHEITE AU NIVEAU DE LA COURONNE D'AUBES FIXES OU DE LA COURONNE D'AUBES MOBILES DE LA PARTIE TURBINE

(30) Priorität: 11.08.2003 EP 03018240
(43) Veröffentlichungstag der Anmeldung: 10.05.2006
(73) Patentinhaber: SIEMENS AKTIENGESELLSCHAFT, 80333 München (DE)
(72) Erfinder: TIEMANN, Peter, 58452 Witten (DE)
(86) Internationale Anmeldenummer: PCT/EP2004/007333
(87) Internationale Veröffentlichungsnummer: WO 2005/019602

(56) Entgegenhaltungen:
- US-A- 4 379 560
- US-A- 4 425 078
- US-A- 5 609 469
- US-A- 5 833 244
- US-A- 6 164 656

## Beschreibung

Die Erfindung betrifft eine axiale Gasturbine, bei der im Heißgaskanal angeordnet axial aufeinander Leitschaufelkränze und Laufschaufelkränze folgen. Diese Schaufelkränze werden mit Kühlluft aus unterschiedlichen Druckniveaus beaufschlagt. Zur Abdichtung zwischen den einzelnen Druckniveaus ist ein Dichtungselement vorgesehen.

Eine axiale Gasturbine umfasst einen Verdichter, eine Brennkammer und ein Turbinenteil. Im Verdichter wird Verbrennungsluft hochverdichtet, die in der Brennkammer mit Brennstoff verbrannt wird. Das dabei entstehende Heißgas wird durch einen Heißgaskanal im Turbinenteil geleitet. Im Turbinenteil folgen abwechselnd aufeinander Leitschaufelkränze und Laufschaufelkränze. In jedem dieser Schaufelkränze sind Leit- bzw. Laufschaufeln in Umfangsrichtung benachbart angeordnet.

Die Temperaturen in einer solchen Gasturbine können Werte erreichen, die die Schmelzpunkte der verwendbaren Materialien überschreiten bzw. die Warmfestigkeit der Materialien intolerabel reduzieren. Aus diesem Grunde werden die Komponenten im Heißgaskanal häufig mit einem Kühlmedium gekühlt. Meistens wird hierzu Luft aus dem Verdichter als Kühlluft abgezweigt. Der Kühlbedarf sinkt entlang der Strömungsrichtung im Heißgaskanal. Aus diesem Grunde reicht zur Kühlung hinterer Turbinenstufen eine Kühlluft mit geringerem Druckniveau als Kühlluft für vordere Turbinenstufen. Um den Kühlluftverbrauch möglichst gering zu halten, da dieser die Effizienz der Gasturbine mindert, werden die axial unterschiedlichen Turbinenstufen, d.h. die unterschiedlichen Schaufelkränze, mit Kühlluft aus unterschiedlichen Druckniveaus beaufschlagt. In Strömungsrichtung weiter vorne liegende Schaufelkränze werden mit Druckluft höheren Druckes versorgt als Schaufelkränze, die in Strömungsrichtung weiter hinten liegen.

Aus dieser unterschiedlichen Versorgung auch benachbart liegender Schaufelkränze folgt die Notwendigkeit einer Abdichtung zwischen den verschiedenen Druckniveaus. Eine Abdichtung ist auch notwendig, um die Einmischung von Heißgas in die Kühlluft, und damit eine geringere Kühlwirkung, zu vermeiden.

Die US-PS 5,833,244 zeigt eine Gasturbinendichtanordnung. Die Abdichtung zweier benachbarter Schaufelkränze wird hier durch ein Labyrinthdichtungssystem erreicht. Einzelne Dichtungselemente werden in Nuten von Läuferscheiben angeordnet. Diese Dichtsegmente weisen quer zur Strömungsrichtung verlaufende und in axialer Richtung hintereinander angeordnete zahnartige Erhebungen auf, die gegenüber einer Leitschaufelspitze angeordnet sind. Durch die Nebeneinanderanordnung in Umfangsrichtung solcher Segmente wird ein in Umfangsrichtung umlaufendes Labyrinthdichtungssystem bereitgestellt, das insbesondere auch für die Dichtung in großen Gasturbinen geeignet ist.

Von dem Dichtungssystem zwischen zwei Schaufelkränzen in axialer Richtung ist zu unterscheiden eine Dichtungsanordnung die in Umfangsrichtung zwischen Schaufeln ein und desselben Schaufelkranzes wirkt. Eine solche Umfangsdichtung dient zur Abschirmung des im Heißgaskanal strömenden Heißgases gegen die Rotorscheiben oder Leitschaufelträger. Solche Anordnungen sind beispielsweise der US-PS 5,785,499 oder US-PS 6,273,683 zu entnehmen.

Aufgabe der Erfindung ist es, ein Dichtungssystem zur Abdichtung zwischen zwei Schaufelkränzen einer Gasturbine befindlichen Druckniveaus anzugeben, das eine besonders gute Dichtwirkung aufweist und dabei gleichzeitig einfach einbaubar und kostengünstig ist.

Erfindungsgemäß wird diese Aufgabe gelöst durch eine entlang einer Turbinenachse gerichtete axiale Gasturbine, umfassend einen Verdichter, eine Brennkammer und ein Turbinenteil, wobei im Turbinenteil axial aufeinanderfolgend Leitschaufelkränze und Laufschaufelkränze in einem Heißgaskanal angeordnet sind, wobei im Betrieb ein Heißgas durch den Heißgaskanal strömt und wobei die Leitschaufelkränze und Führungsringe mit Kühlluft unterschiedlichem Druckniveaus gekühlt werden, deren Druckniveau in Strömungsrichtung des Heißgases abnimmt wobei zwischen einem Leitschaufelkranz und einem Leitschaufelträger (79) oder zwischen einem Führungsring und einem Leitschaufelträger (79) ein Dichtungselement angeordnet ist, welches die verschiedenen Druckniveaus gegeneinander abdichtet und sich um zumindest ein Viertel eines senkrecht auf der Turbinenachse als Mittelpunkt verlaufenden Kreises einstückig erstreckt.

Mit der Erfindung wird somit erstmalig der Weg verfolgt, ein Dichtungselement zur Abdichtung in axialer Richtung über eine größere Umfangsdistanz erstrecken zu lassen. Hierdurch wird die Dichtwirkung erheblich verbessert, da in Umfangsrichtung verlaufende Dichtgrenzen reduziert werden. Weiterhin wird durch die Reduzierung von Bauelementen eine Einbaubarkeit erleichtert. Die Reduzierung an Bauelementen bewirkt zudem auch eine kostengünstigere Ausführung.

Vorzugsweise erstreckt sich das Dichtungselement um die Hälfte des Kreises. Somit werden pro abzudichtender Stufe nur noch zwei Dichtelemente benötigt. Bei einem Gasturbinengehäuse, welches aus zwei Hälften besteht, die in einer Teilfuge ineinander greifen, werden die Dichtungselemente bevorzugt so angeordnet, dass jeweils ein Dichtungselement sich entlang einer der beiden Gehäusehälften erstreckt. Hierdurch wird insbesondere auch eine Ausbaubarkeit oder Austauschbarkeit bei einem Servicevorgang an der Gasturbine erleichtert.

Bevorzugt ist das Dichtungselement als ein ringförmiges Blech mit sich in radialer Richtung erstreckender Fläche mit einer Außenkante und einer Innenkante ausgebildet. Ein solches ringförmiges Blech ist fertigungstechnisch besonders einfach herstellbar.

Weiter bevorzugt greift die Innenkante in jeweils korrespondierenden Plattformnuten ein, die in der dem Heißgaskanal abgewandten Seite von einer jeweiligen Plattform von Leitschaufeln des Leitschaufelkranzes oder eines radial außerhalb des Laufschaufelkranzes liegenden Führungsringes vorgesehen ist. Die Außenkante ist in einer in einem Leitschaufelträger verlaufenden Trägernut angeordnet. Leitschaufeln weisen ein Schaufelblatt auf, an das eine Plattform grenzt. Diese Plattform dient der Abschirmung des Heißgases vom Leitschaufelträger. An die Plattform schließt eine Befestigungsvorrichtung an, mit der die Leitschaufel im Leitschaufelträger befestigt wird. In axialer Richtung grenzt an einen Leitschaufelkranz ein Laufschaufelkranz, der rotorseitig ebenfalls durch Plattformen an den Laufschaufeln das Heißgas führt. Die an den Leitschaufelträger grenzende Oberfläche des Heißgaskanals wird durch Führungsringe vom Heißgas abgeschirmt, die den rotierenden Schaufelspitzen der Laufschaufeln gegenüberliegen. Durch Nuten in den Leitschaufeln eines Leitschaufelkranzes kann die Innenkante des ringförmigen Dichtbleches geführt werden. Die Außenkante wird in einer im Leitschaufelträger verlaufenden Trägernut geführt.

Zum Einbau des Dichtelementes ist somit lediglich ein Einlegen in die genannten Nuten erforderlich bzw. das Dichtungselement wird in die Leitschaufelträgernut eingelegt und anschließend die Leitschaufeln so montiert, dass das Dichtungselement in den Plattformnuten zu liegen kommt.

Bevorzugt wird das Dichtungselement mit einer auf seine Fläche drückenden Schraube, die das Dichtungselement gegen die gegenüberliegende Plattformnutenseitenwand und Trägernutenseitenwand drückt, verspannt. Mit einem solchen aktiven Ansatz des Dichtungselementes wird eine sichere, vom Betriebszustand unabhängige Abdichtung erreicht. Weiter bevorzugt wird das Dichtungselement mit einer Vielzahl von Schrauben, vorzugsweise pro Schaufel eines Schaufelkranzes eine Schraube, verspannt.

Leitschaufeln weisen in der Regel eine Verhakung auf, mit der sie in den Leitschaufelträger eingehakt werden. Eine solche Verhakung definiert dann einen axialen Festpunkt durch eine axiale Anlagefläche zwischen Verhakung und Leitschaufelträger. Bevorzugt ist das Dichtungselement im Bereich der axialen Festpunkte angeordnet. Diese Lage des Dichtungselementes ist insbesondere beim oben beschriebenen aktiven Ansatz des Dichtungselementes von Vorteil, da thermische Verschiebungen im Bereich des axialen Festpunktes gering sind.

Wird kein aktiver Ansatz des Dichtungselementes gewählt, so ist das Dichtungselement vorzugsweise entfernt vom Bereich der axialen Festpunkte angeordnet. Hier ergeben sich durch die großen Temperaturunterschiede bei Stillstand und Betriebszustand erhebliche thermisch induzierte Verschiebungen der Schaufelplattformen bzw. Führungsringe gegenüber dem Leitschaufelträger. Durch das lose Einlegen des Dichtungselementes in die Plattform bzw. Leitschaufelträgernuten wird ein passiver Ansatz hier gerade durch diese thermischen Verschiebungen erreicht. Das Dichtungselement wird bei der thermischen Verschiebung so gegen die Nutwände gedrückt, dass keine sichere Abdichtung erreicht wird. Weiter bevorzugt wird zusätzlich zu den Nutwänden im Leitschaufelträger ein weiterer in Umfangsrichtung verlaufender Vorsprung als axiale Anlagefläche für das Dichtungselement angeordnet.

Beim oben beschriebenen aktiven Ansatz für das Dichtungselement wird bevorzugt erst der Leitschaufelkranz bei einer Montage durch Einbau der Leitschaufeln vervollständigt und anschließend dann die benachbarten Führungsringe eingebaut.

Die Erfindung wird anhand der Zeichnungen beispielhaft näher erläutert. Gleiche Bezugszeichen haben in den verschiedenen Figuren die gleiche Bedeutung.

Es zeigen teilweise schematisch und nicht maßstäblich:
Figur 1 eine Gasturbine,
Figur 2 einen Querschnitt durch das Turbinenteil einer Gasturbine,
Figur 3 einen Ausschnitt eines Längsschnittes durch den Heißgaskanal der Gasturbine,
Figur 4 eine vergrößerte Ansicht mit einem Dichtungselement aus Figur 3,
Figur 5 einen weiteren Ausschnitt eines Längsschnittes durch eine Gasturbine und
Figur 6 eine Vergrößerung mit einem Dichtungselement aus Figur 5.

Figur 1 zeigt eine Gasturbine 1. Die Gasturbine 1 weist entlang einer Turbinenachse 10 gerichtet aufeinanderfolgend einen Verdichter 3, eine Brennkammer 5 und ein Turbinenteil 7 auf. Der Verdichter 3 und das Turbinenteil 7 sind auf einer gemeinsamen, entlang der Turbinenachse 10 sich erstreckenden Welle 9 angeordnet. Im Turbinenteil 7 verläuft ein sich konisch erweiternder Heißgaskanal 12. In diesen Heißgaskanal 12 ragen Leitschaufeln 11 und Laufschaufeln 13 hinein. Eine Vielzahl von Leitschaufeln 11 ist in einem Leitschaufelkranz 14 in Umfangsrichtung zueinander benachbart angeordnet. Eine Vielzahl von Laufschaufeln 13 sind in einem Laufschaufelkranz 16 in Umfangsrichtung zueinander benachbart angeordnet. Leitschaufelkränze 14 und Laufschaufelkränze 16 wechseln im Heißgaskanal 12 alternierend ab.

Im Betrieb der Gasturbine 1 wird Umgebungsluft vom Verdichter 3 angesaugt und zu Verdichterluft 15 komprimiert. Die Verdichterluft 15 wird der Brennkammer 5 zugeführt und dort unter Zugabe von Brennstoff zu einem Heißgas 17 verbrannt. Das Heißgas 17 strömt durch den Heißgaskanal 12 und damit an den Leitschaufeln 11 und den Laufschaufeln 13 vorbei. Dabei wird die Welle 9 in Rotation versetzt, da die Laufschaufeln 13 kinetische Energie aus dem Heißgas 17 aufnehmen und auf die Welle 9 übertragen, mit der sie fest verbunden sind. Die so aus dem Heißgas 17 gewonnene Energie kann z. B. auf einen Generator zur Stromerzeugung übertragen werden.

Figur 2 zeigt einen Querschnitt durch den Heißgaskanal 12. Ein Teil des Laufschaufelkranzes 16 und ein Teil des Leitschaufelkranzes 14 sind dargestellt. Ein als ringförmiges Blech ausgebildetes Dichtungselement 35 erstreckt sich zwischen dem Leitschaufelkranz 14 und dem Laufschaufelkranz 16 in Umfangsrichtung über die Hälfte eines Kreises 41, der senkrecht zur Turbinenachse 10 verläuft. Ein gleichartiges Dichtungselement 35 verläuft entlang der zweiten Hälfte des Kreises 41, so dass beide Dichtungselemente 35 einen geschlossenen Kreis bilden. An einer Teilfuge 42 treffen die beiden Dichtungselemente 35 aufeinander. Die Teilfuge 42 entspricht einer nicht näher dargestellten Fuge zur hälftigen Aufteilung des den Heißgaskanal 12 umschließenden Gasturbinengehäuses. Das Dichtungselement 35 ist flächig, wobei eine Aufsicht auf die Fläche F gezeigt ist. Die Fläche F wird von einer Außenkante 37 und einer Innenkante 39 des Dichtungselementes 35 begrenzt.

Figur 3 zeigt einen Ausschnitt eines Längsschnittes durch den Heißgaskanal 12. Es ist eine Leitschaufel 11 dargestellt, die in axialer Richtung zu beiden Seiten von jeweils einem Führungsring 51 eingeschlossen ist. Ein Dichtungselement 35 ist entsprechend Figur 2 ausgebildet. Die genaue Anordnung wird anhand von Figur 4 beschrieben. Der Leitschaufel 11 wird Kühlluft 53 aus einem ersten Druckniveau zugeführt. Dem Führungsring 51 wird Kühlluft 55 aus einem zweiten Druckniveau zugeführt. Das Druckniveau der Kühlluft 53 ist höher als das der Kühlluft 55, da für die in Strömungsrichtung des Heißgases 17 weiter vorne liegende Leitschaufel 11 ein höherer Kühlbedarf besteht als für den in Strömungsrichtung weiter hinten gelegenen Führungsring 51. Diese axiale Stufung der Druckniveaus von Kühlluft ist ein Grund für die Notwendigkeit einer Abdichtung zwischen Leitschaufel 11 und Führungsring 51. Ein weiterer Grund ist die möglichst weitgehende Reduzierung von Einmischungen von Heißgas in die Kühlluft 53, 55, um eine daraus folgende Aufheizung der Kühlluft und damit eine schlechtere Kühlbarkeit zu vermeiden. Das hier dargestellte Dichtungselement wird mittels eines aktiven Ansatzes gegen axiale Flächen gepresst, wodurch die Dichtwirkung erzeugt wird. Dies wird näher anhand von Figur 4 erläutert.

Figur 4 zeigt vergrößert einen Ausschnitt aus Figur 3 mit dem Dichtungselement 35. In einer Plattform 87 der Leitschaufel 11 ist an der dem Heißgas abgewandten Seite eine in Umfangsrichtung verlaufende Nut 85 eingebracht. Der Leitschaufel 11 auf der dem Heißgaskanal 12 abgewandten Seite liegt ein Leitschaufelträger 79 gegenüber. Im Leitschaufelträger 79 ist in radialer Richtung der Plattformnut 85 gegenüberliegend eine Leitschaufelträgernut 83 ebenfalls in Umfangsrichtung verlaufend angeordnet. Das Dichtungselement 35 ist ein entsprechend Figur 2 ausgebildeter ringförmiger Blechstreifen, dessen Innenkante 39 in die Plattformnut 85 eingreift. Die Außenkante 37 des Dichtungselementes 35 liegt in der Leitschaufelträgernut 83. Zwischen Leitschaufel 11 und einem benachbarten Führungsring 51 sind weiterhin Umfangsdichtungen 91 eingebracht, die den Spalt zwischen dem Führungsring 51 und der Plattform 87 zwischen jeweils zwei Leitschaufeln 11 eines Leitschaufelkranzes abdichten. Das Dichtungselement 35 wird mittels einer Anpressvorrichtung 61 an die Seitenwände einerseits der Plattformnut 85 und andererseits der Leitschaufelträgernut 83 gepresst. Hierzu wird ein Anpresskeil 65, der in einer Nut 67 der Anpressvorrichtung 61 geführt wird, mittels einer Schraube 63 etwa in der radialen Mitte des Dichtungselementes 35 gegen dieses gepresst.

Die axiale Position des Dichtungselementes 35 ist im Bereich einer Verhakung 71 der Leitschaufel 11 gewählt. Diese Verhakung 71 dient der Montage der Leitschaufel 11. Weiterhin wird mit dieser Verhakung 71 durch eine axiale Anpressfläche ein axialer Festpunkt 73 festgelegt, wie auch ein radialer Festpunkt 75 mittels einer radialen Ansatzfläche. Im Bereich des axialen Festpunktes 73 sind thermische Ausdehnungen der Plattform 87 der Leitschaufel 11 gegenüber dem Leitschaufelträger 79 relativ gering, so dass durch den aktiven Ansatz des Dichtungselementes 35 unabhängig vom Betriebszustand der Gasturbine eine gute Dichtwirkung erzielt wird. Der Führungsring 51 ist ebenfalls durch eine Verhakung 77 im Leitschaufelträger 79 angeordnet. In Konfigurationen gemäss dem Stand der Technik, d.h. ohne das Dichtungselement 35, wurde häufig eine axiale Dichtung mittels der Verhakungen 71 und 77 versucht zu erreichen. Hierzu mussten vergleichsweise geringe Toleranzen eingehalten werden, um möglichst geringe Spalte der Verhakungen 71, 77 im Leitschaufelträger 79 zu erreichen. Dies erschwert die Fertigung und Montage. Mittels des Dichtungselementes 35 ist nunmehr eine einfachere und kostengünstigere und dabei aber sicher abdichtende Möglichkeit zur axialen Abdichtung gegeben.

Figur 5 zeigt einen weiteren Ausschnitt eines Längsschnittes durch den Heißgaskanal 12. Es ist wiederum eine Leitschaufel 11 dargestellt, die in axialer Richtung beidseitig von Führungsringen 51 eingeschlossen wird. Hier ist das Dichtungselement 35 aber weit entfernt vom axialen Festpunkt 73 angeordnet. Zudem ist keine Vorrichtung zum Anpressen des Dichtungselementes 35 an die Nutwände vorgesehen. Dies wird näher anhand von Figur 6 beschrieben.

Figur 6 zeigt einen Ausschnitt mit dem Dichtungselement 35 aus Figur 5. Das Dichtungselement 35 ist wie schon oben beschrieben wiederum mit seiner Innenkante 39 in einer Plattformnut 85 und mit seiner Außenkante 37 in einer Leitschaufelträgernut 83 angeordnet. Im Leitschaufelträger 79 ist ein zusätzlicher Absatz 91 als axiale Anlagefläche so ausgebildet, dass er etwa im Bereich der radialen Mitte des Dichtungselementes 35 liegt. Die Plattformnut 85 ist im hier gezeigten Beispiel im Führungsring 51 angeordnet. Der Führungsring 51 ist zur Vermeidung von thermischen Spannungen gegenüber dem Leitschaufelträger 79 beweglich. Im Betrieb kommt es durch Temperaturunterschiede zu einer Verschiebung des Führungsringes 51 gegenüber dem Leitschaufelträger 79. Hierdurch wird das Dichtungselement 35 verbogen und gegen den Vorsprung 91 im Leitschaufelträger 79 gepresst. Diese Form des passiven Ansatzes des Dichtungselementes 35 führt zu einer guten Dichtwirkung, wobei gleichzeitig ein sehr niedriger apparativer Aufwand erforderlich ist.

Bei einer Montage der Gasturbine 1 oder auch bei einem Servicevorgang wird das Dichtungselement 35 einfach in die Leitschaufelträgernut 83 eingelegt und die Leitschaufeln 11 oder die Führungsringe 51 montiert, je nachdem welches der Bauteile die korrespondierende Plattformnut 85 aufweist. Anschließend werden dann jeweils entweder die Leitschaufeln 11 oder die Führungsringe 51 montiert, die an die vorher eingebauten Bauteile angrenzen.

## Patentansprüche

1. Entlang einer Turbinenachse (10) gerichtete axiale Gasturbine (1), umfassend einen Verdichter (3), eine Brennkammer (5) und ein Turbinenteil (7), wobei im Turbinenteil (7) axial aufeinanderfolgend Leitschaufelkränze (11) und Laufschaufelkränze (13) in einem Heißgaskanal (12) angeordnet sind, wobei im Betrieb ein Heißgas (17) durch den Heißgaskanal (12) strömt und wobei die Leitschaufelkränze (11) und den einem Laufschaufelkranz (13) gegenüberliegenden Führungsring (51) jeweils mit Kühlluft (53,55) unterschiedlichen Druckniveaus gekühlt werden, deren Druckniveau in Strömungsrichtung des Heißgases (17) abnimmt,
**dadurch gekennzeichnet, dass**
einem Leitschaufelkranz (11) zwischen und einem Leitschaufelträger (79) oder zwischen einem Führungsring (51) und einem Leitschaufelträger (79) ein Dichtungselement (35) angeordnet ist, welches die verschiedenen Druckniveaus gegeneinander abdichtet und sich um mindestens ein Viertel eines senkrecht auf der Turbinenachse als Mittelpunkt verlaufenden Kreises (41) einstückig erstreckt.

2. Gasturbine (1) nach Anspruch 1,
bei der sich das Dichtungselement (35) um die Hälfte des Kreises (41) erstreckt.

3. Gasturbine (1) nach Anspruch 1 oder 2,
bei der das Dichtungselement (35) als ein ringförmiges Blech mit sich in radialer Richtung erstreckender Fläche F mit einer Außenkante (37) und einer Innenkante (39) ausgebildet ist.

4. Gasturbine (1) nach Anspruch 3,
bei der die Innenkante (39) in jeweils korrespondierenden Plattformnuten (85) eingreift, die in der dem Heißgaskanal (12) abgewandten Seite von einer jeweiligen Plattform (87) von Leitschaufeln (14) des Leitschaufelkranzes (11) oder eines radial außerhalb des Laufschaufelkranzes (13) liegenden Führungsringes (89) vorgesehen ist und die Außenkante (37) in einer in einem Leitschaufelträger (79) verlaufenden Trägernut (83) angeordnet ist.

5. Gasturbine (1) nach Anspruch 4,
bei der das Dichtungselement (35) mit einer auf seine Fläche F drückenden Schraube (65), die das Dichtungselement (35) gegen die gegenüber liegende Plattformnutenseitenwand und Trägernutenseitenwand drückt, verspannt ist.

6. Gasturbine (1) nach Anspruch 5,
bei der die Leitschaufeln (14) jeweils einen axialen Festpunkt (73) aufweisen, an dem sie mittels einer geeigneten Verhakung (71) im Leitschaufelträger (79) gegen axiale Verschiebung fixiert sind, wobei das Dichtungselement (35) im Bereich der axialen Festpunkte (73) angeordnet ist.

7. Gasturbine (1) nach Anspruch 3,
bei der die Leitschaufeln (14) jeweils einen axialen Festpunkt (73) aufweisen, an dem sie mittels einer geeigneten Verhakung (71) im Leitschaufelträger (11) gegen axiale Verschiebung fixiert sind, wobei das Dichtungselement (35) entfernt vom Bereich der axialen Festpunkte (73) angeordnet ist.

## Claims

1. Axial gas turbine (1) directed along a turbine axis (10) and comprising a compressor (3), a combustion chamber (5) and a turbine part (7), with guide vane rings (11) and rotor blade rings (13) being arranged in axial succession in a hot-gas duct (12) in the turbine part (7), a hot gas (17) flowing through the hot-gas duct (12) in operation, and the guide vane rings (11) and a guide ring (51) opposite a rotor blade ring (13) each being cooled by cooling air (53, 55) of varying pressure levels, the pressure level of which decreases in the direction of flow of the hot gas (17),
**characterized in that**
a sealing element (35), which seals off the different pressure levels with respect to one another and extends as a single piece around at least a quarter of a circle (41) running perpendicularly on the turbine axis as its center point, is arranged between a guide vane ring (11) and a guide vane carrier (79) or between a guide ring (51) and a guide vane carrier (79).

2. Gas turbine (1) according to Claim 1,
in which the sealing element (35) extends over half the circle (41).

3. Gas turbine (1) according to Claim 1 or 2,
in which the sealing element (35) is formed as an annular metal sheet with a surface F extending in the radial direction and having an outer edge (37) and an inner edge (39).

4. Gas turbine (1) according to Claim 3,
in which the inner edge (39) is engaged in respectively corresponding platform grooves (85), which is provided in the side remote from the hot-gas duct (12) of a respective platform (87) of guide vanes (14) of the guide vane ring (11) or of a guide ring (89) located radially outside the rotor blade ring (13), and the outer edge (37) is arranged in a carrier groove (83) running within a guide vane carrier (79).

5. Gas turbine (1) according to Claim 4,
in which the sealing element (35) is clamped using a screw (65) which presses on its surface F and presses the sealing element (35) onto the opposite platform groove side wall and carrier groove side wall.

6. Gas turbine (1) according to Claim 5,
in which the guide vanes (14) each have an axial fixed point (73), at which they are fixed against axial displacement in the guide vane carrier (79) by means of a suitable hooked formation (71), with the sealing element (35) being arranged in the region of the axial fixed points (73).

7. Gas turbine (1) according to Claim 3,
in which the guide vanes (14) each have an axial fixed point (73), at which they are fixed against axial displacement in the guide vane carrier (11) by means of a suitable hooked formation (71), with the sealing element (35) being arranged remote from the region of the axial fixed points (73).

## Revendications

1. Turbine (1) à gaz axiale, dirigée le long d'un axe (10) de turbine et comprenant un compresseur (3), une chambre de combustion (5) et une partie (7) de turbine, dans laquelle des couronnes (11) d'aubes directrices et des couronnes (13) d'aubes mobiles, se succédant axialement dans la partie (7) de turbine, sont disposées dans un canal (12 ) pour du gaz chaud, dans laquelle, en fonctionnement, un gaz (17) chaud passe dans le canal (12) pour du gaz chaud et dans laquelle les couronnes (11) d'aubes directrices et l'anneau (51) de guidage opposé à une couronne (13) d'aubes mobiles sont refroidis respectivement par de l'air ( 53, 55) de refroidissement ayant des niveaux de pression différents, le niveau de pression diminuant dans le sens du courant du gaz (17) chaud,
**caractérisée en ce qu'**entre une couronne (11) d'aubes directrices et un support (79) d'aubes directrices ou entre un anneau (51) de guidage et un support (79) d'aubes directrices, est disposé un élément (35) d'étanchéité qui rend étanches les divers niveaux de pression les uns par rapport aux autres et qui s'étend d'une seule pièce au moins sur un quart d'un cercle (41) s'étendant en tant que centre perpendiculairement à l'axe de la turbine.

2. Turbine (1) à gaz suivant la revendication 1,
dans laquelle l'élément (35) d'étanchéité s'étend sur la moitié du cercle (41).

3. Turbine (1) à gaz suivant la revendication 1 ou 2,
dans laquelle l'élément (35) d'étanchéité est constitué sous la forme d'une tôle annulaire ayant une surface F s'étendant en direction radiale et ayant un bord (37) extérieur et un bord (39) intérieur.

4. Turbine (1) à gaz suivant la revendication 3,
dans laquelle le bord (39) intérieur pénètre dans des rainures (85) de plate-forme correspondantes, qui sont prévues du côté, éloigné du canal (12) pour du gaz chaud, d'une plate-forme (87) respective d'aubes (14) directrices de la couronne (11) d'aubes directrices ou d'un anneau de guidage se trouvant radialement à l'extérieur de la couronne ( 13) d'aubes mobiles et le bord (37) extérieur est disposé dans une rainure (83) de support s'étendant dans un support (79) d'aubes directrices.

5. Turbine (1) à gaz suivant la revendication 4,
dans laquelle l'élément (35) d'étanchéité est bloqué par une vis (65) appuyant sur sa surface F et repoussant l'élément (35) d'étanchéité sur la paroi latérale opposée de la rainure de plate-forme et sur la paroi latérale de la rainure de support.

6. Turbine (1) à gaz suivant la revendication 5,
dans laquelle les aubes (14) directrices ont respectivement un point (73) fixe axial où elles sont immobilisées vis-à-vis d'un déplacement axial au moyen d'un accrochage (71) approprié dans le support (79) d'aubes directrices, l'élément (35) d'étanchéité étant disposé dans la région des points (73) fixes axiaux.

7. Turbine (1) à gaz suivant la revendication 3,
dans laquelle les aubes (14) directrices ont respectivement un point (73) fixe axial où elles sont immobilisées vis-à-vis d'un déplacement axial au moyen d'un accrochage (71) approprié dans le support (11) d'aubes directrices, l'élément (35) d'étanchéité étant disposé à distance de la région des points (73) fixes axiaux.
